# FASCICULE DE BREVET EUROPEEN

(11) **EP 1 274 518 B1**
(45) Date de publication et mention de la délivrance du brevet: **21.04.2010**
(21) Numéro de dépôt: 01915456.6
(22) Date de dépôt: 09.03.2001
(51) Int. Cl.: B06B 1/06

(54) **SONDE ACOUSTIQUE UNIDIRECTIONNELLE ET PROCEDE DE FABRICATION**
AKUSTISCHER RICHTWANDLER UND HERSTELLUNGSVERFAHREN
UNIDIRECTIONAL ACOUSTIC PROBE AND METHOD FOR MAKING SAME

(30) Priorité: 14.03.2000 FR 0003253
(43) Date de publication de la demande: 15.01.2003
(73) Titulaire: Thales, 75008 Paris (FR)
(72) Inventeur: NGUYEN, Ngoc-Tuan, Thales Intell. Property, 94117 Arcueil Cedex (FR); ELZIERE, Jacques, Thales Intell. Property, 94117 Arcueil Cedex (FR); MELIGA, René, Thales Intell. Property, 94117 Arcueil Cedex (FR)
(74) Mandataire: Esselin, Sophie
(86) Numéro de dépôt international: PCT/FR2001/000711
(87) Numéro de publication internationale: WO 2001/068273

(56) Documents cités:
- FR-A- 2 770 932
- US-A- 5 730 113
- US-A- 5 774 960

## Description

Le domaine de l'invention est celui des sondes acoustiques comprenant un ensemble d'éléments émetteurs et/ou récepteurs obtenus par découpe à partir d'un bloc transducteur. De telles sondes sont actuellement utilisées notamment dans des applications telles que l'échographie. Plus précisément l'invention se rapporte à des sondes acoustiques unidirectionnelles, constituées d'éléments linéaires qui peuvent être excités indépendamment les uns des autres grâce à un réseau d'interconnexion relié à un circuit de commande (voir par exemple US 5,774,960A).

Une méthode de réalisation de ces sondes consiste à réaliser dans un premier temps un assemblage : circuit imprimé comportant un réseau d'interconnexion/couche de matériau piézo-électrique/lames d'adaptation acoustiques puis à procéder à la découpe d'éléments piézo-électriques unitaires. La demande internationale WO 97/17145 déposée par la demanderesse décrit un tel procédé et plus particulièrement un procédé de fabrication dans le cas de sonde utilisant un circuit imprimé sur lequel on réalise des pistes conductrices permettant d'adresser les différents éléments acoustiques.

La Figure 1 illustre en effet plus précisément un matériau piézo-électrique 13 assemblé à des lames d'adaptation acoustique Li₁ et Li₂, ledit matériau étant découpé selon deux directions perpendiculaires par le type de traits de scie Ti et Tj. Un circuit imprimé souple 12 comprend des pistes conductrices PI et des via, au moins une partie d'un même via étant positionnée sur une piste conductrice et sur une métallisation Mᵢ de matériau piézo-électrique associé. Dans cette configuration des voies acoustiques linéaires sont définies parallèlement aux traits Tj, chaque voie acoustique étant subdivisée en sous-voie définie parallèlement aux traits Ti. Lorsque l'assemblage précédemment décrit est réalisé, on procède à la conformation de la sonde qui est une opération permettant de réaliser des sondes courbes particulièrement recherchées dans le domaine de l'échographie. A cet effet le circuit imprimé comprenant ses éléments acoustiques unitaires peut être collé à la surface d'un matériau absorbeur massif présentant une surface courbe. Le circuit imprimé souple est alors rabattu sur les bords de la céramique et de l'absorbeur comme l'illustre la Figure 2. Les voies acoustiques définies parallèlement à l'axe X, sont également parallèles aux pistes PI, l'ensemble du circuit imprimé et des pistes conductrices est d'une part déposé à la surface de l'absorbeur ABS et d'autre part replié verticalement sur les cotes A et A' dudit absorbeur pour des questions de compacité. Selon cette configuration les pistes sont alors repliées à 90° avec un angle vif ce qui tend à les fragiliser voir les casser.

Pour résoudre ce problème, la présente invention propose une sonde acoustique comprenant un nouveau réseau d'interconnexion réalisé à la surface d'un film diélectrique souple permettant lors de l'opération de conformation d'optimiser l'encombrement de la sonde et la solidité des connexions électriques.

Plus précisément l'invention a pour objet une sonde acoustique unidirectionnelle selon la revendication indépendante 1 comprenant des transducteurs piézo-électriques linéaires à la surface d'un film diélectrique, ledit film diélectrique comportant des moyens de connexion électrique desdits transducteurs piézo-électriques, à un dispositif de commande, les moyens de connexion comprenant :
- des plages primaires de connexion, en regard des transducteurs piézo-électriques ;
- des plages secondaires de connexion, déportées par rapport aux transducteurs piézo-électriques, de manière à pouvoir connecter lesdits transducteurs au dispositif de commande ;
- des pistes conductrices reliant les plages primaires de connexion aux plages secondaires de connexion, lesdites pistes conductrices étant selon une direction Dₓ perpendiculaire à la direction D_{y} définie par le grand axe des transducteurs piézo-électriques;
   chaque transducteur piézo-électrique comportant une électrode de commande et une électrode de masse, le film diélectrique comprenant:
- sur sa face supérieure, des premières plages primaires de connexion en contact avec les électrodes de commande, des secondes plages primaires de connexion en contact avec les électrodes de masse et des premières plages secondaires de connexion ;
- sur sa face inférieure, des troisièmes plages primaires de connexion reliées aux premières plages primaires de connexion par des via conducteurs, des secondes plages secondaires de connexion reliées d'une part aux premières plages secondaires de connexion par des via conducteurs et d'autre part aux troisièmes plages primaires de connexion par des pistes conductrices, et des quatrièmes plages primaires de connexion reliées aux secondes plages primaires de connexion par des via conducteurs.

Avantageusement les secondes plages secondaires de connexion font partie d'une région conductrice située sur le pourtour de la surface inférieure du film diélectrique constituant la masse.

L'invention a aussi pour objet un procédé de fabrication de sondes acoustiques.

Plus précisément l'invention a aussi pour objet un procédé de fabrication de sondes acoustiques unidirectionnelles selon la revendication indépendante 10 comportant des transducteurs piézo-électriques linéaires comprenant les étapes suivantes :
- la réalisation sur chacune des faces d'un film diélectrique de plages primaires de connexion destinées à être en regard des transducteurs piézo-électriques et de plages secondaires de connexion destinées à être déportées par rapport aux transducteurs piézo-électriques ;
- la réalisation de pistes électriques reliant des plages primaires de connexion et des plages secondaires de connexion, sur la face inférieure du film ;
- le collage d'une couche de matériau piézo-électrique comprenant des métallisations, sur la face supérieure du film diélectrique ;
- la découpe de la couche de matériau piézo-électrique selon une première direction de manière à définir les transducteurs piézo-électriques linéaires, ladite première direction étant perpendiculaire à une seconde direction parallèle aux pistes conductrices, chaque transducteur piézoelectrique (TPᵢ) comportant une électrode de commande (Ecᵢ) et une électrode de masse (Emᵢ), le film diélectrique (CIS) comprenant:
- sur sa face supérieure, des premières plages primaires de connexion (pppcᵢ) en contact avec les électrodes de commande (Ecᵢ), des premières plages secondaires de connexion (ppscᵢ) et des secondes plages primaires de connexion (sppcᵢ) en contact avec les électrodes de masse (Emᵢ) ;
- sur sa face inférieure, des troisièmes plages primaires de connexion (tppcᵢ) reliées aux premières plages primaires de connexion (pppcᵢ) par des via conducteurs, des secondes plages secondaires de connexion (spscᵢ) reliées d'une part aux premières plages secondaires de connexion (ppscᵢ) par des via conducteurs et d'autre part aux troisièmes plages primaires de connexion (tppcᵢ) par des pistes conductrices (PI), et des quatrièmes plages primaires de connexion (qppcᵢ) reliées aux secondes plages primaires de connexion (sppcᵢ) par des via conducteurs

Avantageusement l'opération de découpe des éléments acoustiques linéaires est effectuée jusque dans le film diélectrique.

L'invention a encore pour objet un procédé de fabrication collective de sondes acoustiques selon la revendication dépendante 17 comprenant:
- la réalisation à la surface d'un film diélectrique d'un ensemble de plages primaires de connexion, de plages secondaires de connexion et de pistes conductrices reliant des plages primaires de connexion à des plages secondaires de connexion ;
- l'assemblage d'un ensemble de couches de matériau piézo-électrique et de couches de matériau d'adaptation acoustique, sur l'ensemble des plages de connexion de manière à définir un ensemble de sondes acoustiques à la surface du film diélectrique ;
- la découpe des couches de matériau piézo-électrique et des couches de matériau d'adaptation acoustique de manière à définir un ensemble de sondes comprenant des transducteurs piézo-électriques linéaires ;
- la découpe des ensembles film diélectrique / transducteurs piézo-électriques linéaires de manière à individualiser les sondes acoustiques unidirectionnelles.

L'invention sera mieux comprise et d'autres avantages apparaîtront à la lecture de la description qui va suivre donnée à titre non limitatif et grâce aux figures annexées parmi lesquelles :
- la Figure 1 illustre une sonde acoustique multi-éléments selon l'art connu comprenant un circuit imprimé et des pistes conductrices parallèles aux voies acoustiques définies par les éléments acoustiques ;
- la Figure 2 schématise le circuit imprimé d'une sonde acoustique conformée sur un absorbeur et utilisant les éléments acoustiques tels qu'illustrés en Figure 1, de l'art connu ;
- la Figure 3a illustre une vue de dessus d'un exemple de sonde selon l'invention ;
- la Figure 3b illustre une vue en coupe de l'exemple de sonde illustrée en Figure 3a ;
- la Figure 4a illustre une vue de dessus d'un circuit imprimé souple utilisé dans une sonde selon l'invention ;
- la Figure 4b illustre une vue de dessous du même circuit imprimé souple utilisé dans une sonde selon l'invention;
- la Figure 5 illustre une étape du procédé de la fabrication collective de sondes selon l'invention ;
- la Figure 6 illustre une sonde selon l'invention, conformée sur un absorbeur.

L'invention va être décrite dans le cas d'un exemple particulier d'une sonde unidirectionnelle comprenant huit transducteurs linéaires mais s'applique quel que soit le nombre N de transducteurs linéaires.

De façon générale la sonde selon l'invention comprend un film diélectrique souple encore dénommé ci-après circuit imprimé souple (en raison des connexions électriques que l'on y réalise), sur lequel sont réalisées différentes plages de connexion permettant l'adressage des transducteurs piézo-électriques. Les plages de connexion en regard des transducteurs sont appelées : plages de connexion primaire, les plages de connexion déportées par rapport aux transducteurs sont appelées : plages de connexion secondaire.

De manière classique chaque transducteur piézo-électrique comprend une électrode de masse Eₘᵢ et une électrode de commande E_{ci} encore appelée "point chaud" dans le domaine des capteurs ultrasonores.

La Figure 3a illustre une sonde selon l'invention vue de dessus. La Figure 3b illustre la même sonde vue en coupe selon l'axe CC'. Les éléments transducteurs piézo-électriques TPᵢ sont constitués d'un matériau piézo-électrique pouvant être de type céramique et séparés par des découpes Tⱼ. Leur surface est métallisée partiellement de manière à définir une électrode de commande Ecᵢ et une électrode de masse Emᵢ pour chacun desdits transducteurs. Ces électrodes sont connectées par des via conducteurs Vᵢ à la surface inférieure du circuit imprimé CIS, comme cela va être développé ci-après. De manière classique la surface supérieure de la céramique est recouverte d'éléments d'adaptation acoustique Li₁ et Li₂ dont les propriétés électriques sont choisies pour assurer une bonne adaptation acoustique. Les transducteurs sont collés à la surface d'un circuit imprimé souple CIS comportant des connexions électriques prédéfinies. Les transducteurs linéaires sont ainsi définis parallèles à la direction Dy représentée en Figure 3a.

Les Figures 4a et 4b illustrent respectivement une vue de dessus du circuit imprimé et une vue de dessous dudit circuit, la surface vue de dessus étant en contact avec le matériau piézo-électrique.

Plus précisément la Figure 4a montre dans la partie centrale du circuit imprimé flexible CIS des premières plages primaires de connexion pppcᵢ pour connecter électriquement les électrodes de commande Ecᵢ des transducteurs, des secondes plages primaires de connexion sppcᵢ en contact avec les électrodes de masse Emᵢ des transducteurs TPᵢ ainsi que des premières plages secondaires de connexion ppscᵢ les secondes plages primaires de connexion sppcᵢ correspondent à une plage de masse PMₛ réalisée à la périphérie du circuit imprimé souple. Cette plage de masse est découpée lors de l'opération de découpe du matériau piézo-électrique en transducteurs linéaires puisque cette découpe est opérée au niveau de l'ensemble lames d'adaptation/matériau piézo-électrique, la découpe se prolongeant jusque dans le circuit imprimé souple et conduisant par la même à séparer en secondes plages primaires de connexion sppcᵢ, la plage de masse élaborée à la périphérie de la surface supérieure du circuit imprimé souple.

La surface inférieure du circuit imprimé souple illustrée en Figure 4b comprend des troisièmes plages primaires de connexion tppcᵢ en regard des premières plages primaires de connexion pppcᵢ, et connectées à ces dernières par l'intermédiaire de via conducteurs. Elle comprend également des secondes plages secondaires de connexion spscᵢ reliées aux plages tppcᵢ par l'intermédiaire de pistes conductrices PI selon une direction Dx et reliées par l'intermédiaire de via conducteurs aux premières plages secondaires de connexion ppscᵢ, depuis lesquelles il devient possible d'adresser les électrodes de commande des transducteurs piézo-électriques TPᵢ.

Par ailleurs des via conducteurs au travers du circuit imprimé souple permettent la connexion des secondes plages primaires de connexion sppcᵢ à la plage de masse PMᵢ réalisée à la périphérie du circuit imprimé souple sur sa surface inférieure et ainsi assurer la reprise de masse de l'ensemble des transducteurs piézo-électriques TPᵢ.

Avantageusement le film diélectrique présente une largeur Iₑₓ en périphérie plus grande que sa largeur centrale I_{c}. Une telle configuration permet d'augmenter le pas entre les plages de connexion secondaires par rapport au pas entre les plages de connexion primaires.

Par ailleurs les plages de connexion en contact avec les électrodes de masse et les plages de connexion en contact avec les électrodes de commande sont réparties sur le film diélectrique souple de manière à également avantageusement répartir les via conducteurs selon une direction Dg faisant un angle d'environ 45° avec la direction Dₓ, de manière à ce que les via conducteurs ne présentent pas de zone de recouvrement entre eux.

### Etape d'assemblage

De manière générale l'assemblage du matériau piézo-électrique type céramique sur le circuit imprimé souple peut être réalisé par collage avec un film adhésif conducteur anisotrope (ACF). L'ACF est un film polymère chargé avec des billes polymères métallisées ou métalliques. La conductivité électrique est réalisée par écrasement des billes dans l'axe de conduction lors du collage sous pression de la céramique sur le circuit imprimé.

Il peut également s'agir d'une résine polymère chargée avec des billes polymères métallisées ou métalliques. La conductivité électrique est obtenue également par écrasement des billes dans l'axe de conduction lors du collage sous pression.

Selon une autre variante de l'invention, le contact électrique peut également être assuré grâce à l'utilisation d'une résine conductrice isotrope ou d'un film conducteur isotrope comprenant un matériau polymère chargé par exemple à 80 % avec des particules métalliques de type Argent, Nickel,... La conductivité électrique qui est dans ce cas isotrope est assurée par les contacts physiques entre les particules métalliques.

### Etape de découpe

Les transducteurs piézo-électriques linéaires peuvent être découpés dans le matériau piézo-électrique recouvert de ses lames d'adaptation, avec une scie diamantée, selon la direction Dy illustrée en Figure 3a.

Typiquement la largeur d'un transducteur linéaire peut varier entre 50 et 500 microns. Pour isoler électriquement les transducteurs linéaires, les traits de découpe s'arrêtent dans l'épaisseur du film diélectrique

Plutôt que d'utiliser une scie diamantée, il est également possible de procéder à une découpe laser des différents éléments.

Il est également possible de combiner les deux types de découpe. Ainsi les lames d'adaptation acoustique peuvent être découpées au laser alors que la céramique piézo-électrique est découpée grâce à la scie mécanique. Cette dernière méthode de découpe permet de libérer les contraintes thermiques dues au collage des matériaux possédant des coefficients de dilatation thermique très différents. En découpant en premier les lames d'adaptation acoustique, on libère la céramique des contraintes thermiques et en conséquence, on évite de briser la céramique lors de la deuxième découpe.

Les étapes précédentes peuvent être réalisées de manière collective. En effet un ensemble de plages de connexion primaires et secondaires peuvent être élaborées sur un même film diélectrique souple et destinées à plusieurs sondes acoustiques comme illustré en Figure 5 qui représente une vue de dessus dudit film diélectrique.

Sur un film diélectrique encore dénommé circuit imprimé souple CIS, on élabore différentes plages de masse sur la face supérieure dudit circuit souple, ainsi que les plages de connexion primaires et secondaires nécessaires, en l'occurrence seules sont représentées les plages de masse PMs. Une fois réalisé l'ensemble des connexions électriques (plage de connexion, métallisation, via conducteur) sur l'ensemble du circuit imprimé souple, on vient coller localement différents matériaux piézo-électriques massifs. Comme représenté en Figure 5, un exemple de 6 lames de céramique peuvent être collées sur le circuit imprimé souple, ainsi que 6 couples de lames d'adaptation acoustique sur lesdites 6 lames de céramique. On procède alors à une étape de découpe collective. Typiquement des séries de sondes alignées verticalement sur la Figure 5 peuvent être découpées en éléments unitaires en une étape unique, comme l'illustrent les traits discontinus de la Figure 5.

Après l'étape de découpe collective des transducteurs piézo-électriques linéaires, on procède à la découpe de chacune des sondes acoustiques autour des plans de masse PMₛ illustrées en Figure 5.

Ainsi la collectivisation permet de réduire les coûts de fabrication.

### Etape de conformation

De manière générale la conformation est l'opération qui permet de réaliser des sondes courbes. Selon l'invention grâce au film diélectrique souple employé et à la découpe préalable des transducteurs linéaires, on obtient un degré suffisant de courbure dudit film diélectrique pour venir l'assembler à la surface d'un absorbeur de surface courbe. La Figure 6 montre à cet égard l'assemblage du film souple CIS à la surface de l'absorbeur ABS et illustre bien que dans cette configuration, les pistes électriques de connexion PI ne sont plus pliées avec un angle vif de 90° mais ne sont soumises qu'à une courbure plus légère, de manière à ne plus les fragiliser comme cela était dans l'art antérieur.

## Revendications

1. Sonde acoustique unidirectionnelle comprenant des transducteurs piézo-électriques linéaires (TPᵢ) à la surface d'un film diélectrique (CIS), ledit film diélectrique comportant des moyens de connexion électrique desdits transducteurs piézo-électriques, à un dispositif de commande, lesdits moyens de connexion comprenant :
- des plages primaires de connexion, en regard des transducteurs piézo-électriques (TPᵢ);
- des plages secondaires de connexion, déportées par rapport aux transducteurs piézo-électriques, de manière à pouvoir connecter lesdits transducteurs au dispositif de commande ;
- des pistes conductrices (PI) reliant les plages primaires de connexion aux plages secondaires de connexion, lesdites pistes conductrices étant selon une direction Dₓ perpendiculaire à la direction D_{y} définie par le grand axe des transducteurs piézo-électriques ;
chaque transducteur piézo-électrique (TPᵢ) comportant une électrode de commande (Ecᵢ) et une électrode de masse (Emᵢ), la sonde étant **caractérisée en ce que** le film diélectrique (CIS) comprend :
- sur sa face supérieure, des premières plages primaires de connexion (pppcᵢ) en contact avec les électrodes de commande (Ecᵢ), des premières plages secondaires de connexion (ppscᵢ) et des secondes plages primaires de connexion (sppcᵢ) en contact avec les électrodes de masse (Emᵢ) ;
- sur sa face inférieure, des troisièmes plages primaires de connexion (tppcᵢ) reliées aux premières plages primaires de connexion (pppcᵢ) par des via conducteurs, des secondes plages secondaires de connexion (spscᵢ) reliées d'une part aux premières plages secondaires de connexion (ppscᵢ) par des via conducteurs et d'autre part aux troisièmes plages primaires de connexion (tppcᵢ) par des pistes conductrices (PI), et des quatrièmes plages primaires de connexion (qppcᵢ) reliées aux secondes plages primaires de connexion (sppcᵢ) par des via conducteurs.

2. Sonde acoustique selon la revendication 1, **caractérisée en ce que** les secondes plages primaires de connexion (sppcᵢ) font partie d'une région conductrice (PMs) située à la périphérie de la surface supérieure du film diélectrique et les quatrièmes plages primaires de connexion (qppcᵢ) font partie d'une région conductrice (PMᵢ) située à la périphérie de la surface inférieure du film diélectrique.

3. Sonde acoustique selon l'une des revendications 1 à 2, **caractérisée en ce que** les transducteurs piézo-électriques linéaires sont recouverts d'éléments d'adaptation acoustique.

4. Sonde acoustique selon la revendication 3, **caractérisée en ce que** les éléments d'adaptation acoustique comprennent la superposition de deux séries d'éléments d'adaptation acoustique.

5. Sonde acoustique selon l'une des revendications 1 à 4, **caractérisée en ce que** la surface des transducteurs piézo-électriques est métallisée de manière à assurer la reprise de l'électrode de masse située à la surface supérieure des transducteurs piézo-électriques, dans le plan de la surface inférieure des transducteurs piézo-électriques, ledit plan comprenant les électrodes de commande des transducteurs piézo-électriques.

6. Sonde acoustique selon l'une des revendications 1 à 5, **caractérisée en ce qu'**elle comprend un film conducteur anisotrope assurant le contact électrique et mécanique entre les transducteurs piézo-électriques et le circuit imprimé.

7. Sonde acoustique selon l'une des revendications 1 à 5, **caractérisée en ce qu'**elle comprend une résine polymère chargée de billes de polymère, métallisées ou métalliques assurant le contact électrique et mécanique entre les transducteurs piézo-électriques et le circuit imprimé.

8. Sonde acoustique selon l'une des revendications 1 à 5, **caractérisée en ce qu'**elle comprend une résine conductrice isotrope ou un film conducteur isotrope comportant un matériau polymère fortement chargé en particules métalliques assurant le contact électrique et mécanique entre les transducteurs piézo-électriques et le circuit imprimé.

9. Sonde acoustique selon l'une des revendications 1 à 8, **caractérisée en ce qu'**elle comprend un matériau massif absorbant les ondes acoustiques, supportant le film diélectrique.

10. Procédé de fabrication de sondes acoustiques unidirectionnelles comportant des transducteurs piézo-électriques linéaires comprenant les étapes suivantes :
- la réalisation sur chacune des faces d'un film diélectrique, de plages primaires de connexion destinées à être en regard des transducteurs piézo-électriques (pppcᵢ, sppcᵢ, tppcᵢ, qppcᵢ) et de plages secondaires de connexion (ppscᵢ, spscᵢ) destinées à être déportées par rapport aux transducteurs piézo-électriques ;
- la réalisation de pistes électriques reliant des plages primaires de connexion (tppcᵢ) et des plages secondaires de connexion (spscᵢ), sur la face inférieure du film ;
- le collage d'une couche de matériau piézo-électrique comprenant des métallisations, sur la face supérieure du film diélectrique ;
- la découpe de la couche de matériau piézo-électrique selon une première direction de manière à définir les transducteurs piézo-électriques linéaires, ladite première direction étant perpendiculaire à une seconde direction parallèle aux pistes conductrices, chaque transducteur piézo-électrique (TPᵢ) comportant une électrode de commande (Ecᵢ) et une électrode de masse (Emᵢ), le film diélectrique (CIS) comprenant :
- sur sa face supérieure, des premières plages primaires de connexion (pppcᵢ) en contact avec les électrodes de commande (Ecᵢ), des premières plages secondaires de connexion (ppscᵢ) et des secondes plages primaires de connexion (sppcᵢ) en contact avec les électrodes de masse (Emᵢ) ;
- sur sa face inférieure, des troisièmes plages primaires de connexion (tppcᵢ) reliées aux premières plages primaires de connexion (pppcᵢ) par des via conducteurs, des secondes plages secondaires de connexion (spscᵢ) reliées d'une part aux premières plages secondaires de connexion (ppscᵢ) par des via conducteurs et d'autre part aux troisièmes plages primaires de connexion (tppcᵢ) par des pistes conductrices (PI), et des quatrièmes plages primaires de connexion (qppcᵢ) reliées aux secondes plages primaires de connexion (sppcᵢ) par des via conducteurs

11. Procédé de fabrication de sondes acoustiques selon la revendication 10, **caractérisé en ce qu'**il comprend le collage d'au moins une couche de matériau d'adaptation acoustique, à la surface de la couche de matériau piézo-électrique, et la découpe de l'ensemble des matériaux piézo-électriques et d'adaptation acoustique.

12. Procédé de fabrication de sondes acoustiques selon l'une des revendications 10 ou 11, **caractérisé en ce que** l'opération de découpe est effectuée jusque dans le film diélectrique.

13. Procédé de fabrication selon la revendication 12 **caractérisé en ce que** la découpe est effectuée mécaniquement.

14. Procédé de fabrication selon l'une des revendications 12 ou 13, **caractérisé en ce que** la découpe est effectuée par laser.

15. Procédé de fabrication selon la revendication 12, **caractérisé en ce que** la ou les couches de matériau d'adaptation acoustique est ou sont découpées au laser, la couche de matériau piézo-électrique étant découpée mécaniquement.

16. Procédé de fabrication selon l'une des revendications 10 à 15, **caractérisé en ce qu'**il comprend une étape de conformation de la sonde acoustique sur un matériau absorbeur de surface courbe consistant à coller le film diélectrique avec les transducteurs piézo-électriques linéaires, sur ladite surface courbe.

17. Procédé de fabrication collective de sondes acoustiques selon l'une des revendications 10 à 16, **caractérisé en ce qu'**il comprend :
- la réalisation à la surface d'un film diélectrique d'un ensemble de plages primaires de connexion, de plages secondaires de connexion et de pistes conductrices reliant des plages primaires de connexion à des plages secondaires de connexion ;
- l'assemblage d'un ensemble de couches de matériau piézo-électrique et de couches de matériau d'adaptation acoustique, sur l'ensemble des plages de connexion de manière à définir un ensemble de sondes acoustiques à la surface du film diélectrique ;
- la découpe des couches de matériau piézo-électrique et des couches de matériau d'adaptation acoustique de manière à définir un ensemble de sondes comprenant des transducteurs piézo-électriques linéaires ;
- la découpe des ensembles film diélectrique /transducteurs piézo-électriques linéaires de manière à individualiser les sondes acoustiques unidirectionnelles.

## Claims

1. A unidirectional acoustic probe including linear piezo-electric transducers (TPᵢ) on the surface of a dielectric film (CIS), said dielectric film comprising means for electrical connection of said piezo-electric transducers to a control device, said means for connection comprising:
- primary connection pads opposite the piezo-electric transducers (TPᵢ);
- secondary connection pads, offset relative to the piezo-electric transducers in order to enable said transducers to be connected to the control device;
- conducting tracks (PI) connecting the primary connection pads to the secondary connection pads, said conducting tracks being arranged in a direction Dₓ perpendicular to the direction D_{y} defined by the major axis of the piezo-electric transducers;
each piezo-electric transducer (TPᵢ) comprising a control electrode (Ecᵢ) and a ground electrode (Emᵢ), the probe being **characterised in that** the dielectric film (CIS) comprises:
- on its upper surface, first primary connection pads (pppcᵢ) in contact with the control electrodes (Ecᵢ), first secondary connection pads (ppscᵢ) and second primary connection pads (sppcᵢ) in contact with the ground electrodes (Emᵢ);
- on its lower surface, third primary connection pads (tppcᵢ) connected to the first primary connection pads (pppcᵢ) by conducting vias, second secondary connection pads (spscᵢ) connected, on the one hand, to the first secondary connection pads (ppscᵢ) by conducting vias and, on the other hand, to the third primary connection pads (tppcᵢ) by connecting tracks (PI), and fourth primary connection pads (qppcᵢ) connected to second primary connection pads (sppcᵢ) by conducting vias.

2. The acoustic probe according to claim 1, **characterised in that** the second primary connection pads (sppcᵢ) form part of a conducting region (PMs) located on the periphery of the upper surface of the dielectric film and the fourth primary connection pads (qppcᵢ) form part of a conducting region (PM_{I}) located on the periphery of the lower surface of the dielectric film.

3. The acoustic probe according to claim 1 or 2, **characterised in that** the linear piezo-electric transducers are covered by acoustic matching elements.

4. The acoustic probe according to claim 3, **characterised in that** the acoustic matching elements include the stacking of two series of acoustic matching elements.

5. The acoustic probe according to any one of claims 1 to 4, **characterised in that** the surface of the piezo-electric transducers is metal-coated in order to change the ground electrode located on the upper surface of the piezo-electric transducers, in the plane of the lower surface of the piezo-electric transducers, said plane comprising the control electrodes of the piezo-electric transducers.

6. The acoustic probe according to any one of claims 1 to 5, **characterised in that** it comprises an anisotropic conducting film ensuring electrical and mechanical contact between the piezo-electric transducers and the printed circuit.

7. The acoustic probe according to any one of claims 1 to 5, **characterised in that** it comprises a polymer resin loaded with metal-coated or metallic polymer beads, ensuring electrical and mechanical contact between the piezo-electric transducers and the printed circuit.

8. The acoustic probe according to any one of claims 1 to 5, **characterised in that** it comprises an isotropic conductive resin or an isotropic conducting film including a polymer material which is highly charged with metallic particles ensuring electrical and mechanical contact between the piezo-electric transducers and the printed circuit.

9. The acoustic probe according to any one of claims 1 to 8, **characterised in that** it comprises a solid material absorbing the acoustic waves, supporting the dielectric film.

10. A process of manufacturing unidirectional acoustic probes including linear piezo-electric transducers, comprising the following steps:
- producing, on each surface of a dielectric film, primary connection pads designed to be opposite the piezo-electric transducers (pppcᵢ, sppcᵢ, tppcᵢ, qppcᵢ) and secondary connection pads (ppscᵢ, spscᵢ) designed to be offset relative to the piezo-electric transducers;
- producing conducting tracks connecting the primary connection pads (tppcᵢ) and the secondary connection pads (spscᵢ) to the lower surface of the film;
- bonding a layer of piezo-electric material, with metal-coating, to the upper surface of the dielectric film;
- cutting the layer of piezo-electric material along a first direction in order to define the linear piezo-electric transducers, said first direction being perpendicular to a second direction parallel to the conducting tracks, each piezo-electric transducer (TPᵢ) comprising a control electrode (Ecᵢ) and a ground electrode (Emᵢ), the dielectric film (CIS) comprising:
- on its upper surface, first primary connection pads (pppcᵢ) in contact with the control electrodes (Ecᵢ), first secondary connection pads (ppscᵢ) and second primary connection pads (sppcᵢ) in contact with the ground electrodes (Emᵢ);
- on its lower surface, third primary connection pads (tppcᵢ) connected to the first primary connection pads (pppcᵢ) by conducting vias, second secondary connection pads (spscᵢ) connected, on the one hand, to the first secondary connection pads (ppscᵢ) by conducting vias and, on the other hand, to the third primary connection pads (tppcᵢ) by connecting tracks (PI), and fourth primary connection pads (qppcᵢ) connected to second primary connection pads (sppcᵢ) by conducting vias.

11. The process of manufacturing acoustic probes according to claim 10, **characterised in that** it comprises the bonding of at least one layer of acoustic matching material to the surface of the layer of piezo-electric material and cutting out the combination of the piezo-electric and acoustic matching materials.

12. The process of manufacturing acoustic probes according to claim 10 or 11, **characterised in that** the cutting operation is completed as far as the dielectric film.

13. The process of manufacturing according to claim 12, **characterised in that** cutting is performed mechanically.

14. The process of manufacturing according to claim 12 or 13, **characterised in that** cutting is performed by laser.

15. The process of manufacturing according to claim 12, **characterised in that** the layer(s) of acoustic matching material(s) is (are) cut using a laser, the piezo-electric material layer being cut mechanically.

16. The process of manufacturing according to any one of claims 10 to 15, **characterised in that** it comprises a step for shaping the acoustic probe on an absorbing material having a curved surface and consisting in bonding the dielectric film, with the linear piezo-electric transducers, to said curved surface.

17. The process of collectively manufacturing acoustic probes according to any one of claims 10 to 16, **characterised in that** it comprises:
- producing, on the surface of a dielectric film, a set of primary connection pads, secondary connection pads and conducting tracks connecting the primary connection pads to the secondary connection pads;
- assembling a set of layers of piezo-electric material and layers of acoustic matching material on the set of connection pads in order to define a set of acoustic probes on the surface of the dielectric film;
- cutting layers of piezo-electric material and layers of acoustic matching material to define a set of probes comprising linear piezo-electric transducers;
- cutting dielectric film/linear piezo-electric transducer sets for individual unidirectional acoustic probes.

## Patentansprüche

1. Unidirektionale akustische Sonde, die piezoelektrische lineare Wandler (TPᵢ) auf der Oberfläche eines dielektrischen Films (CIS) aufweist, wobei der dielektrische Film Mittel zum elektrischen Anschließen der piezoelektrischen Wandler an einer Steuervorrichtung umfasst, wobei die Anschlussmittel Folgendes umfassen:
- primäre Anschlussbereiche gegenüber den piezoelektrischen Wandlern (TPᵢ);
- sekundäre Anschlussbereiche, in Bezug auf die piezoelektrischen Wandler versetzt, so dass die Wandler an der Steuervorrichtung angeschlossen werden können;
- Leiterbahnen (PI), die die primären Anschlussbereiche mit den sekundären Anschlussbereichen verbinden, wobei die Leiterbahnen in einer Richtung Dₓ lotrecht zur Richtung D_{y} laufen, die durch die große Achse der piezoelektrischen Wandler definiert wird;
wobei jeder piezoelektrische Wandler (TPᵢ) eine Steuerelektrode (Ecᵢ) und eine Masseelektrode (Emᵢ) umfasst, wobei die Sonde **dadurch gekennzeichnet ist, dass** der dielektrische Film (CIS) Folgendes umfasst:
- auf seiner Oberseite erste primäre Anschlussbereiche (pppcᵢ) in Kontakt mit den Steuerelektroden (Ecᵢ), erste sekundäre Anschlussbereiche (ppscᵢ) und zweite primäre Anschlussbereiche (sppcᵢ) in Kontakt mit den Masseelektroden (Emᵢ);
- auf seiner Unterseite dritte primäre Anschlussbereiche (tppcᵢ), die mit den ersten primären Anschlussbereichen (pppcᵢ) über Durchkontaktierungen verbunden sind, wobei zweite sekundäre Anschlussbereiche (spscᵢ) einerseits mit den ersten sekundären Anschlussbereichen (ppscᵢ) über Durchkontaktierungen und andererseits mit den dritten primären Anschlussbereichen (tppcᵢ) durch Leiterbahnen (P1) verbunden sind, und vierte primäre Anschlussbereiche (qppcᵢ), die mit den zweiten primären Anschlussbereichen (sppcᵢ) über Durchkontaktierungen verbunden sind.

2. Akustische Sonde nach Anspruch 1, **dadurch gekennzeichnet, dass** die zweiten primären Anschlussbereiche (sppcᵢ) Teil einer Leiterregion (PMs) sind, die sich auf der Peripherie der Oberseite des dielektrischen Films befindet, und die vierten primären Anschlussbereiche (qppcᵢ) Teil einer Leiterregion (PMᵢ) sind, die sich auf der Peripherie der Unterseite des dielektrischen Films befindet.

3. Akustische Sonde nach Anspruch 1 oder 2, **dadurch gekennzeichnet, dass** die piezoelektrischen linearen Wandler von akustischen Adaptionselementen bedeckt sind.

4. Akustische Sonde nach Anspruch 3, **dadurch gekennzeichnet, dass** die akustischen Adaptionselemente die Stapelung von zwei Serien von akustischen Adaptionselementen umfassen.

5. Akustische Sonde nach einem der Ansprüche 1 bis 4, **dadurch gekennzeichnet, dass** die Oberfläche der piezoelektrischen Wandler metallisiert ist, um die Rückführung der auf der Oberseite der piezoelektrischen Wandler befindlichen Masseelektrode in der Ebene der Unterseite der piezoelektrischen Wandler zu gewährleisten, wobei die Ebene die Steuerelektroden der piezoelektrischen Wandler umfasst.

6. Akustische Sonde nach einem der Ansprüche 1 bis 5, **dadurch gekennzeichnet, dass** sie einen anisotropen Leiterfilm umfasst, der den elektrischen und mechanischen Kontakt zwischen den piezoelektrischen Wandlern und der gedruckten Schaltung gewährleistet.

7. Akustische Sonde nach einem der Ansprüche 1 bis 5, **dadurch gekennzeichnet, dass** sie ein Polymerharz umfasst, das mit Polymerperlen beladen ist, die metallisiert oder metallisch sind, um den elektrischen und mechanischen Kontakt zwischen den piezoelektrischen Wandlern und der gedruckten Schaltung zu gewährleisten.

8. Akustische Sonde nach einem der Ansprüche 1 bis 5, **dadurch gekennzeichnet, dass** sie ein isotropes Leiterharz oder einen isotropen Leiterfilm umfasst, das/der ein Polymermaterial umfasst, das stark mit metallischen Partikeln beladen ist, die den elektrischen und mechanischen Kontakt zwischen den piezoelektrischen Wandlern und der gedruckten Schaltung gewährleisten.

9. Akustische Sonde nach einem der Ansprüche 1 bis 8, **dadurch gekennzeichnet, dass** sie ein die akustischen Wellen absorbierendes massives Material umfasst, das den dielektrischen Film trägt.

10. Verfahren zur Herstellung von unidirektionalen akustischen Sonden, die lineare piezoelektrische Wandler umfassen, das die folgenden Schritte beinhaltet:
- Herstellen auf jeder der Flächen eines dielektrischen Films, von primären Anschlussbereichen, die so ausgelegt sind, dass sie sich gegenüber den piezoelektrischen Wandlern (pppcᵢ, sppcᵢ, tppcᵢ, qppcᵢ) befinden, und sekundären Anschlussbereichen (ppscᵢ, spscᵢ), die so ausgelegt sind, dass sie in Bezug auf die piezoelektrischen Wandler versetzt sind;
- Herstellen von Leiterbahnen, die die primären Anschlussbereiche (tppcᵢ) und die sekundären Anschlussbereiche (spscᵢ) auf der Unterseite des Films verbinden;
- Kleben einer Metallisierungen umfassenden piezoelektrischen Materialschicht auf die Oberseite des dielektrischen Films;
- Schneiden der piezoelektrischen Materialschicht in einer ersten Richtung, um lineare piezoelektrische Wandler zu definieren, wobei die erste Richtung lotrecht zu einer zweiten Richtung parallel zu den Leiterbahnen verläuft,
wobei jeder piezoelektrische Wandler (TPᵢ) eine Steuerelektrode (Ecᵢ) und eine Masseelektrode (Emᵢ) umfasst, wobei der dielektrische Film (CIS) Folgendes umfasst:
- auf seiner Oberseite erste primäre Anschlussbereiche (pppcᵢ) in Kontakt mit den Steuerelektroden (Ecᵢ), erste sekundäre Anschlussbereiche (ppscᵢ) und zweite primäre Anschlussbereiche (sppcᵢ) in Kontakt mit den Masseelektroden (Emᵢ);
- auf seiner Unterseite dritte primäre Anschlussbereiche (tppcᵢ), die mit den ersten primären Anschlussbereichen (pppcᵢ) über Durchkontaktierungen verbunden sind, wobei zweite sekundäre Anschlussbereiche (spscᵢ) einerseits mit den ersten sekundären Anschlussbereichen (ppscᵢ) über Durchkontaktierungen und andererseits mit den dritten primären Anschlussbereichen (tppcᵢ) durch Leiterbahnen (P1) verbunden sind, und vierte primäre Anschlussbereiche (qppcᵢ), die mit den zweiten primären Anschlussbereichen (sppcᵢ) über Durchkontaktierungen verbunden sind.

11. Verfahren zur Herstellung von akustischen Sonden nach Anspruch 10, **dadurch gekennzeichnet, dass** es das Kleben von wenigstens einer akustischen Adaptionsmaterialschicht auf die Oberfläche der piezoelektrischen Materialschicht und das Schneiden der Baugruppe aus piezoelektrischen und akustischen Adaptionsmaterialien beinhaltet.

12. Verfahren zur Herstellung von akustischen Sonden nach Anspruch 10 oder 11, **dadurch gekennzeichnet, dass** der Schneidvorgang bis in den dielektrischen Film erfolgt.

13. Verfahren zur Herstellung nach Anspruch 12, **dadurch gekennzeichnet, dass** das Schneiden mechanisch erfolgt.

14. Verfahren zur Herstellung nach Anspruch 12 oder 13, **dadurch gekennzeichnet, dass** das Schneiden durch Laser erfolgt.

15. Verfahren zur Herstellung nach Anspruch 12, **dadurch gekennzeichnet, dass** die akustische(n) Adaptionsmaterialschicht(en) mit Laser geschnitten wird/werden, wobei die piezoelektrische Materialschicht mechanisch geschnitten wird.

16. Verfahren zur Herstellung nach einem der Ansprüche 10 bis 15, **dadurch gekennzeichnet, dass** es einen Schritt der Formanpassung der akustischen Sonde an das gekrümmte Oberflächenabsorptionsmaterial beinhaltet, der darin besteht, den dielektrischen Film mit den linearen piezoelektrischen Wandlern auf die gekrümmte Fläche zu kleben.

17. Verfahren zur kollektiven Herstellung von akustischen Sonden nach einem der Ansprüche 10 bis 16, **dadurch gekennzeichnet, dass** es Folgendes beinhaltet:
- Realisieren einer Baugruppe aus primären Anschlussbereichen, sekundären Anschlussbereichen und die primären und sekundären Anschlussbereiche verbindenden Leiterbahnen auf der Oberfläche eines dielektrischen Films;
- Montieren einer Baugruppe von piezoelektrischen Materialschichten und akustischen Adaptionsmaterialschichten auf die Baugruppe von Anschlussbereichen, um eine Baugruppe von akustischen Sonden auf der Oberfläche des dielektrischen Films zu definieren;
- Schneiden der piezoelektrischen Materialschichten und der akustischen Adaptionsmaterialschichten, um eine Baugruppe von Sonden zu definieren, die lineare piezoelektrische Wandler umfassen;
- Schneiden der Baugruppen aus dielektrischem Film und linearen piezoelektrischen Wandlern, um die unidirektionalen akustischen Sonden zu vereinzeln.
